# EUROPÄISCHE PATENTSCHRIFT

(11) **EP 3 559 551 B1**
(45) Veröffentlichungstag und Bekanntmachung des Hinweises auf die Patenterteilung: **27.01.2021**
(21) Anmeldenummer: 17816735.9
(22) Anmeldetag: 12.12.2017
(51) Int. Cl.: F23D 14/24

(54) **MISCHVORRICHTUNG UND BRENNERKOPF FÜR EINEN BRENNER MIT REDUZIERTEM NOX-AUSSTOSS**
MIXING DEVICE AND BURNER HEAD FOR A BURNER WITH REDUCED NOX EMISSIONS
DISPOSITIF DE MÉLANGE ET TÊTE DE BRÛLEUR POUR UN BRÛLEUR À ÉMISSION DE NOX RÉDUITE

(30) Priorität: 22.12.2016 DE 102016125526
(43) Veröffentlichungstag der Anmeldung: 30.10.2019
(73) Patentinhaber: Max Weishaupt GmbH, 88475 Schwendi (DE)
(72) Erfinder: BRAIG, Frank, 88483 Burgrieden, Ortsteil Rot (DE); GAUB, Hubert, 88483 Burgrieden, Ortsteil Rot (DE); STEFAN, Mack, 89233 Neu-Ulm, Ortsteil Pfuhl (DE); WOHNHAS, Florian, 88477 Schwendi, Ortsteil-Hörenhausen (DE)
(74) Vertreter: KASTEL Patentanwälte PartG mbB
(86) Internationale Anmeldenummer: PCT/EP2017/082486
(87) Internationale Veröffentlichungsnummer: WO 2018/114490

(56) Entgegenhaltungen:
- EP-A2- 0 913 631
- DE-A1- 4 118 261
- DE-A1- 19 519 696
- DE-A1-102007 009 922
- DE-U1- 7 806 382

## Beschreibung

Die Erfindung betrifft eine Mischvorrichtung für einen Brenner mit reduziertem NOx-Ausstoß, umfassend: eine zentral angeordnete erste Mischeinrichtung zur Abgabe eines ersten Brennstoff-Luftgemischs in eine Primärflammenzone, wobei die erste Mischeinrichtung wenigstens eine erste Brennstoffdüse und eine Stauscheibe aufweist, und eine zweite Mischeinrichtung zur Abgabe eines zweiten Brennstoff-Luftgemischs in eine Sekundärflammenzone, die die Primärflammenzone umgibt, wobei die zweite Mischeinrichtung mehrere zweite Brennstoffdüsen aufweist. Weiter betrifft die Erfindung einen mit einer solchen Mischvorrichtung versehenen Brennerkopf sowie einen mit einem solchen Brennerkopf versehenen Brenner. Weiter betrifft die Erfindung ein mit einer solchen Mischvorrichtung, einem solchen Brennerkopf sowie einem solchen Brenner durchführbares Verbrennungsverfahren.

Eine solche Mischvorrichtung, ein solcher Brennerkopf und ein solcher Brenner sowie damit durchführbare Verbrennungsverfahren sind aus den folgenden Literaturstellen aus dem Stand der Technik bekannt:
- D1: EP 0 913 631 A2,
- D2: Firmendruckschrift "Weishaupt WKGL70 dual fuel burner Version 3LN (Low Noₓ) multiflam®", Weishaupt Corporation, Mississauga, Print No. 83204616, März 2004,
- D3: Firmendruckschrift "Weishaupt monarch® WM-GL10 multiflam®", Druck-Nr 83192001, März 2009, und
- D4: Firmendruckschrift "Weishaupt Produkt Information über Öl-, Gas- und Zweistoffbrenner", Druck-Nr. 83211401, November 2015

Weitere Mischvorrichtungen, damit versehene Brennerköpfe sowie damit versehene Brenner sind aus den folgenden Literaturstellen aus dem Stand der Technik bekannt:
- D5: DE 10 2007 009 922 A1
- D6: DE 195 19 696 A1
- D7: DE 41 18 261 A1

Dabei offenbart die D7 einen Gebläsebrenner für einen Heizkessel zum Verbrennen insbesondere flüssiger Brennstoffe bei Abgasrückführung aus der mit dem Brenner bestückten Brennkammer, wobei in einem zentralen Bereich ein Luft-Brennstoff-Gemisch zugeführt und durch eine Luftstau- und Drallscheibe beeinflusst wird und das Abgas ringförmig außen und zum Teil auch an der Luftstau- und Drallscheibe innen zugeführt wird.

Die D6 offenbart eine Mischeinrichtung für Brenner von Kleinfeuerungsanlagen, bei welcher das Mittelloch einer Stauscheibe durch eine anströmseitig angeordnete parallele und beabstandete Dosierplatte abgedeckt wird. Dabei wird rezirkuliertes Rauchgas dazu verwendet, um die Flamme mit einem Rauchgasmantel zu umgeben.

Die D5 offenbart einen Brennerkopf und einen Brenner mit mehreren Mischeinrichtungen und mehreren Brennstoffdüsen sowie einer Stauscheibe zur Erzeugung einer Hohlflamme unter Ausbildung einer verdrallten Luftströmung.

In den Druckschriften D1 bis D4 sind Brenner mit Brennerköpfen und darin untergebrachter Mischvorrichtung bekannt, die eine erste Mischeinrichtung zur Versorgung einer zentralen Primärflamme mit einem ersten Brennstoff-Luftgemisch und eine zweite Mischeinrichtung zum Versorgen einer Sekundärflamme mit einem zweiten Brennstoff-Luftgemisch aufweisen und eine Verbrennung mit besonders niedriger Stickstoffoxiderzeugung ermöglichen. Es wird für weitere Einzelheiten zu dem Wirkprinzip und dem Aufbau der bekannten Brenner und Brennerköpfe ausdrücklich auf die vorerwähnten Druckschriften D1 bis D3 verwiesen. Insbesondere wird eine zentrale Primärflamme stauscheibengestützt erzeugt, wobei ein Großteil der Brennerleistung über eine äußere Sekundärflamme bewerkstelligt wird. Die Primärflamme stabilisiert die Verbrennung während, über die Sekundärflamme eine brennrauminterne Abgasrückführung ermöglicht wird.

Ausgehend von diesem Stand der Technik hat sich die Erfindung zur Aufgabe gestellt, eine Verbrennung unter noch niedrigerer Stickstoffoxiderzeugung auch bei besonders hohen Brennerleistungen zu ermöglichen.

Zum Lösen dieser Aufgabe schafft die Erfindung eine Mischvorrichtung nach Anspruch 1 sowie ein Verfahren gemäß dem nebengeordneten Verfahrensanspruch. Weiter schafft die Erfindung einen mit einer derartigen Mischvorrichtung versehenen Brennerkopf sowie einen damit versehenen Brenner gemäß den weiteren Nebenansprüchen.

Vorteilhafte Ausgestaltungen sind Gegenstand der Unteransprüche.

Gemäß einem Aspekt schafft die Erfindung eine Mischvorrichtung für einen Brenner mit reduzierter NOx-Erzeugung, umfassend:
eine zentral angeordnete erste Mischeinrichtung zur Erzeugung eines ersten Brennstoff-Luftgemischs für eine Primärflammenzone, wobei die erste Mischeinrichtung wenigstens eine erste Brennstoffdüse und eine Stauscheibe aufweist,
eine zweite Mischeinrichtung zur Erzeugung eines zweiten Brennstoff-Luftgemischs für eine Sekundärflammenzone, die die Primärflammenzone (120) umgibt, wobei die zweite Mischeinrichtung mehrere zweite Brennstoffdüsen aufweist,
eine Sperrluft-Erzeugungseinrichtung zum Erzeugen eines Sperrluftstroms in einer Sperrluftzone, die die stromabwärts der Stauscheibe angeordnete Primärflammenzone der ersten Mischeinrichtung umgibt,
wobei die zweite Mischeinrichtung zur Abgabe des zweiten Brennstoff-Luftgemischs in die Sekundärflammenzone, die die Sperrluftzone umgibt, ausgebildet ist,
und eine dritte Mischeinrichtung zum Vormischen und Verdrallen eines dritten Brennstoff-Luftgemischs und zur Abgabe des vorgemischten und verdrallten dritten Brennstoff-Luftgemisches in eine Drallflammenzone, die zwischen der Sperrluftzone und der Sekundärflammenzone angeordnet ist.

Die Stauscheibe kann ein gesondertes Teil sein oder ein Bereich eines größeren Körpers oder einer Konstruktion.

Vorzugsweise in Draufsicht entgegen einer im Betrieb der Mischvorrichtung vorherrschenden Luftströmungsrichtung, die vorzugsweise im Wesentlichen in einer Axialrichtung eines Brennerrohres eines Brennerkopfes strömt, eine ringförmige Anordnung der Mischeinrichtungen vorgesehen, wobei die erste Mischeinrichtung im Zentrum, die zweite Mischeinrichtung außen und die dritte Mischeinrichtung dazwischen vorgesehen ist. Vorzugsweise ist zwischen der ersten und der dritten Mischeinrichtung die Sperrluft-Erzeugungseinrichtung angeordnet. Diese bevorzugte Anordnung betrifft die Anordnung in Radialrichtung gesehen, in Axialrichtung können die Einrichtungen versetzt zueinander sein.

Es ist bevorzugt, dass die dritte Mischeinrichtung, insbesondere radial, zwischen der Sperrluft-Erzeugungseinrichtung und der zweiten Mischeinrichtung angeordnet ist und einen Drallerzeuger sowie wenigstens eine dritte Brennstoffdüse aufweist, die stromaufwärts des Drallerzeugers in einer Vormischzone angeordnet ist, durch die ein Luftstrom zu dem Drallerzeuger fließt, um Brennstoff aus der dritten Brennstoffdüse vor der Drallerzeugung mit dem Luftstrom vorzumischen.

Es ist bevorzugt, dass eine Stauscheibenkonstruktion vorgesehen ist, die von einem Zentrum der Mischvorrichtung (10) nach außen gesehen in dieser Reihenfolge
a) die Stauscheibe mit wenigstens einer Öffnung für die erste Brennstoffdüse,
b) einen Sperrluftkanal zum Erzeugen des Sperrluftstroms;
c) den Drallerzeuger und
d) eine Leiteinrichtung zur Begrenzung eines äußeren Luftspalts für die zweite Mischeinrichtung),
aufweist.

Der Sperrluftkanal ist vorzugsweise mit wenigstens einer ersten Trennwand zum Trennen des Sperrluftstroms gegenüber der Primärflammenzone versehen.

Der Sperrluftkanal ist vorzugsweise mit einer zweiten Trennwand zum Trennen des Sperrluftstroms gegenüber dem Ausgang des Drallerzeugers versehen.

Es ist bevorzugt, dass die Stauscheibe zur Erzeugung eines Dralls in der Primärflammenzone ausgebildet ist. Somit kann im Zentrum eine erste Drallerzeugungseinrichtung der ersten Mischeinrichtung für die Primärflammenzone vorgesehen sein, der - vorzugsweise mit der Sperrluft-Erzeugungseinrichtung dazwischen - durch eine zweiten Drallerzeugungseinrichtung für die dritte Mischeinrichtung umgeben ist.

Vorzugsweise sorgt die Stauscheibe für einen (wesentlich) größeren Luftwiderstand als der Drallerzeuger und/oder der äußere Luftspalt.

Es ist bevorzugt, dass eine Stelleinrichtung zum Vergrößern oder Verkleinern eines Luftspalts vorgesehen ist, wobei die Stelleinrichtung dazu ausgebildet ist, die Größe des Luftspalts abhängig von einem Lastbetriebszustand zu verändern.

Vorzugsweise ist die Stelleinrichtung dazu eingerichtet, die axiale Lage zumindest eines Teils der ersten Mischeinrichtung und/oder der Sperrluft-Erzeugungseinrichtung und/oder des Drallerzeugers und/oder einer Luftleiteinrichtung zu verändern.

Eine bevorzugte Ausgestaltung der Erfindung betrifft eine Mischvorrichtung für einen Brenner mit reduzierter NOx-Erzeugung, umfassend:
eine zentral angeordnete erste Mischeinrichtung zur Erzeugung eines ersten Brennstoff-Luftgemischs für eine Primärflammenzone, wobei die erste Mischeinrichtung wenigstens eine erste Brennstoffdüse und eine Stauscheibe aufweist, eine zweite Mischeinrichtung zur Erzeugung eines zweiten Brennstoff-Luftgemischs für eine Sekundärflammenzone, die die Primärflammenzone vorzugsweise ringförmig umgibt, wobei die zweite Mischeinrichtung mehrere zweite Brennstoffdüsen aufweist, eine Sperrluft-Erzeugungseinrichtung zum Erzeugen eines Luftsperrstroms in einer Luftsperrstromzone, die die stromabwärts der Stauscheibe angeordnete Primärflammenzone der ersten Mischeinrichtung vorzugsweise ringförmig umgibt, wobei die zweite Mischeinrichtung zur Abgabe des zweiten Brennstoff-Luftgemischs in die Sekundärflammenzone, die die Sperrluftzone vorzugsweise ringförmig umgibt, ausgebildet ist und wobei die zweite Mischeinrichtung vorzugsweise ringförmig um die Sperrluft-Erzeugungseinrichtung herum angeordnet ist, und eine dritte Mischeinrichtung, die radial zwischen der Sperrluft-Erzeugungseinrichtung und der zweiten Mischeinrichtung angeordnet ist und einen Drallerzeuger sowie wenigstens eine dritte Brennstoffdüse aufweist, die stromaufwärts des Drallerzeugers in einer Vormischzone angeordnet ist, durch die ein Drallluftstrom zu dem Drallerzeuger fließt, um Brennstoff aus der dritten Brennstoffdüse vor der Drallerzeugung mit dem Drallluftstrom vorzumischen.

Eine bevorzugte Ausgestaltung der Mischvorrichtung umfasst eine Brennstoffversorgungseinrichtung zum Versorgen der ersten, zweiten und dritten Mischeinrichtung mit Brennstoff, wobei die Brennstoffzufuhr derart steuerbar ist, dass das Mengenverhältnis des zu der zweiten und dritten Mischeinrichtung gelieferten Brennstoffs veränderbar ist.

Eine bevorzugte Ausgestaltung der Mischvorrichtung umfasst eine Brennstoffversorgungssteuerung zum Steuern der Brennstoffversorgungseinrichtung, wobei die Brennstoffversorgungssteuerung derart ausgebildet ist, dass eine Brennstoffzufuhr zu der dritten Mischeinrichtung in einem Teillastbetrieb gedrosselt oder geschlossen ist und in einem Volllastbetrieb geöffnet ist.

Es ist bevorzugt, dass die Brennstoffversorgungseinrichtung ein Steuerventil zum Verändern eines Strömungsquerschnitts einer Brennstoffversorgungsleitung der wenigstens einen dritten Brennstoffdüse aufweist.

Es ist bevorzugt, dass eine Stelleinrichtung zum Verändern der axialen Lage zumindest eines Teils der ersten Mischeinrichtung und/oder der Sperrluft-Erzeugungseinrichtung vorgesehen ist, die dazu ausgebildet ist, die axiale Lage abhängig von einem Lastbetriebszustand zu verändern.

Es ist bevorzugt, dass das Steuerventil mit der Stelleinrichtung gekoppelt ist.

Es ist bevorzugt, dass die Sperrluft-Erzeugungseinrichtung einen Ringkörper mit einem Ringkanal für die Sperrluft aufweist.

Es ist bevorzugt, dass der Ringkanal an einem Stauscheiben-Ringkörper ausgebildet ist, der die Stauscheibe und den Ringkörper bildet.

Es ist bevorzugt, dass der Drallerzeuger einen um den Ringkanal herum angeordneten Drallerzeugungsring mit einer ringförmigen Anordnung von Drallerzeugungsschaufeln aufweist.

Es ist bevorzugt, dass der Drallerzeugungsring an dem Ringkörper ausgebildet ist.

Gemäß einem weiteren Aspekt schafft die Erfindung einen Brennerkopf für einen Brenner mit reduzierter NOx-Erzeugung, umfassend ein Brennerrohr und eine in dem Brennerrohr angeordnete Mischvorrichtung gemäß einer der voranstehend erläuterten Ausgestaltungen.

Es ist bevorzugt, dass der äußere Luftspalt zum Abgeben des zweiten Brennstoff-Luftgemisches der zweiten Mischeinrichtung außenseitig durch einen Bereich des Brennerrohres begrenzt ist.

Gemäß einem weiteren Aspekt schafft die Erfindung einen Brenner mit einer Mischvorrichtung gemäß einer der voranstehend erläuterten Ausgestaltungen und/oder einem Brennerkopf wie zuvor erläutert.

Gemäß einem weiteren Aspekt schafft die Erfindung ein Verfahren zur Verbrennung eines Brennstoffes mit reduzierter NOx-Erzeugung, umfassend: Erzeugen einer zentralen Primärflamme in einer zentralen Primärflammenzone mittels einer ersten zentralen Brennstoffdüse und einer Stauscheibe;
Erzeugen einer Sekundärflamme in einer äußeren Sekundärflammenzone, die die Primärflammenzone vorzugsweise ringförmig umgibt,
Erzeugen eines Sperrluftstroms, der die Primärflammenzone vorzugsweise ringförmig umgibt, zwischen der Primärflammenzone und der Sekundärflammenzone, und
Vormischen von Brennstoff und Luft in einer Vormischzone, Verdrallen des vorgemischten Brennstoff-Luftgemisches und Abgabe des verdrallten vorgemischten Brennstoff-Luftgemisches in eine Drallluftzone, die zwischen dem die Primärflammenzone umgebenden Sperrluftstrom und der Sekundärflammenzone angeordnet ist.

Vorzugsweise wird das Verfahren durchgeführt mit einer Mischvorrichtung gemäß einer der voranstehend erläuterten Ausgestaltungen, einem Brennerkopf oder einem Brenner gemäß einer der voranstehend erläuterten Ausgestaltungen.

Weitere vorteilhafte Ausgestaltungen der Erfindung ergeben sich durch Kombination eines oder mehrere der vorerwähnten Ausgestaltungen mit Merkmalen aus den Druckschriften D1, D2, D3 und D4.

Ein Ausführungsbeispiel wird im Folgenden anhand der beigefügten Zeichnungen näher erläutert. Darin zeigt:
- Fig. 1: eine Querschnittsdarstellung mittig durch eine Ausführungsform einer Mischvorrichtung für einen Brenner mit reduzierter NOx-Erzeugung;
- Fig. 2: eine perspektivische Darstellung der Mischvorrichtung von Fig. 1;
- Fig. 3: eine Schnittdarstellung durch einen Brennerkopf mit der Mischvorrichtung von Fig. 1 mit einer Erläuterung von unterschiedlichen Flammenzonen im Betrieb des mit dem Brennerkopf versehenen Brenners;
- Fig. 4: eine Schnittdarstellung durch den Brennerkopf in einer Einstellung für eine Teillast;
- Fig. 5: die Darstellung der Fig. 4 bei einer Einstellung für eine Volllast;
- Fig. 6: eine perspektivische Darstellung der Mischvorrichtung in der Teillasteinstellung von Fig. 4; und
- Fig. 7: die perspektivische Darstellung vergleichbar der Fig. 6 in einer Volllasteinstellung wie in Fig. 5.

In den Fig. 1 und 2 ist eine Mischvorrichtung 10 für einen Brenner mit reduzierter NOx-Erzeugung dargestellt, die, wie in den Fig. 3 bis 5 dargestellt, in einem Brennerrohr 12 eines Brennerkopfes 14 eines Brenners 16 anzuordnen ist.

Die Mischvorrichtung 10 weist eine erste Mischeinrichtung 18, eine zweite Mischeinrichtung 20 und eine dritte Mischeinrichtung 22 sowie eine Sperrluft-Erzeugungseinrichtung 24 und eine Brennstoffversorgungseinrichtung 26 auf.

Die Brennstoffversorgungseinrichtung 26 weist eine zentrale Brennstoffversorgungszufuhr 28, insbesondere eine Gaszuleitung 30, auf, von der sich eine erste Brennstoffversorgungsleitung 32 zum Versorgen der ersten Mischeinrichtung 18 mit Brennstoff, eine zweite Brennstoffversorgungsleitung 34 zum Versorgen der zweiten Mischeinrichtung 20 mit Brennstoff und eine dritte Brennstoffversorgungsleitung 36 zum Versorgen der dritten Mischeinrichtung 22 mit Brennstoff abzweigen.

Die erste Mischeinrichtung 18 weist wenigstens eine erste Brennstoffdüse 38 und eine Stauscheibe 40 auf. Die wenigstens eine erste Brennstoffdüse 38 kann im Zentrum angeordnet sein. In dem dargestellten Ausführungsbeispiel ist die erste Brennstoffdüse 38 Teil einer ersten Brennstoffdüseneinheit 39 mit mehreren ersten Brennstoffdüsen 38 (z.B. drei erste Brennstoffdüsen, es gehen auch zwei, vier, fünf oder sechs), die durch Öffnungen 50, welche in Umfangsrichtung gleichmäßig in einem mittleren Bereich der Stauscheibe 40 verteilt sind, Brennstoff abgeben.

Weiter ist an der ersten Mischeinrichtung 18 eine Zündvorrichtung 37 vorgesehen, um das durch die erste Mischeinrichtung 18 erzeugte erste Brennstoff-Luftgemisch zu zünden.

Die erste Brennstoffdüse 38 ist an die erste Brennstoffversorgungsleitung 32 angeschlossen, die sich linear und zentral durch die Mischvorrichtung 10 erstreckt. An dem dem Brennraum zugewandten Ende der ersten Brennstoffversorgungsleitung 32 ist hierzu ein Tragkörper 42 angeordnet, von dem aus mit Öffnungen für einen Lufteintritt versehene Brennstoffleitungszweige der ersten Brennstoffdüsen 38 zu den Öffnungen 50 in der Stauscheibe führen.

Die Stauscheibe 40 weist einen äußeren Ringflansch 44, einen Scheibenbereich 45 und mehrere sich radial erstreckende schräg angeordnete Schaufeln 46 auf, die durch Ausklinkung aus dem Scheibenbereich gebildet sind. Die Stauscheibe 40 hat eine zentrale Öffnung 48 und die mehreren weitere Öffnungen 50 für die ersten Brennstoffdüsen 38 in einigen der Schaufeln 46 oder dem Scheibenbereich 45.

Die Sperrluft-Erzeugungseinrichtung 24 weist einen Ringkörper 52 auf, der sich axial von der Stauscheibe 40 stromabwärts, d.h. nach links in Fig. 1, und im Betrieb in Richtung Brennraum erstreckt und eine innere Wandung 54 und eine äußere Wandung 56 aufweist, zwischen denen ein Ringkanal 58 gebildet ist. Der Ringkanal 58 ist in radialer Richtung außerhalb der Stauscheibe 40 angeordnet, d.h. in Draufsicht von links in Fig. 1 gesehen, umgibt der Ringkanal 58 die Stauscheibe 40. Mit anderen Worten ist die Sperrluft-Erzeugungseinrichtung 24 in radialer Richtung gesehen um die erste Mischeinrichtung 18 herum angeordnet. Der Ringkanal 58 hat einen sich in stromabwärtiger Richtung verjüngenden Bereich 60 und einen sich in stromabwärtiger Richtung und schräg nach außen gerichteten Mündungsbereich 62. Durch den sich verjüngenden Bereich ist eine Venturi-Düse zur Vergrößerung der Strömungsgeschwindigkeit der Sperrluft geschaffen, welche durch den Mündungsbereich 62 leicht schräg nach außen gerichtet abgegeben wird.

Die Wandungen 54 und 56 bilden gleichzeitig in Strömungsrichtung, d.h. im Betrieb in den Brennraum vorstehende Trennwände zum Trennen des Mündungsbereiches der ersten Mischeinrichtung 18 von dem Mündungsbereich der dritten Mischeinrichtung 20.

Der Ringkörper 52 und die Stauscheibe 40 können an einem gemeinsamen Bauteil - einem Stauscheiben-Ringkörper 64 - ausgebildet sein oder getrennt ausgeführt sein. Vorzugsweise sind sie miteinander verbunden und gemeinsam an dem Tragkörper 42 mittels Streben 66 befestigt. Der Ringkörper und die Stauscheibe sind somit Teil einer Stauscheibenkonstruktion 132, die hiernach noch näher erläutert wird.

Die zweite Mischeinrichtung 20 weist mehrere um die erste Mischeinrichtung 18 herum in gleichmäßigem Abstand angeordnete Brennstoffdüseneinheiten 68 mit jeweils wenigstens einer zweiten Brennstoffdüse 70 auf. Bei dem dargestellten Ausführungsbeispiel weist jede Brennstoffdüseneinheit 68 mehrere zweite Brennstoffdüsen 70 auf, die z.B. nebeneinander angeordnet sind. Z.B. sind zwei zweite Brennstoffdüsen 70 pro Brennstoffdüseneinheit 68 vorgesehen, wobei z.B. drei Brennstoffdüseneinheiten 68 vorgesehen sind. Jede Brennstoffdüseneinheit 68 ist mit einer zweiten Brennstoffversorgungsleitung 34 verbunden, welche eine Gabelung 72 aufweist, um die mehreren zweiten Brennstoffdüsen 70 jeder Brennstoffdüseneinheit 68 mit Brennstoff zu versorgen. Die Mündungen der zweiten Brennstoffdüsen 70 sind stromabwärts und schräg nach außen gerichtet.

Die dritte Mischeinrichtung 22 ist radial zwischen der außen angeordneten zweiten Mischeinrichtung 20 und der Sperrluft-Erzeugungseinrichtung 24 angeordnet und weist mehrere dritte Brennstoffdüsen 74 - oder in nicht dargestellten Ausgestaltungen mehrere dritte Brennstoffdüseneinheiten jeweils mit mehreren dritten Brennstoffdüsen 74 - auf, wobei die dritten Brennstoffdüsen 74 bzw. die diese aufweisenden dritten Brennstoffdüseneinheiten vorzugsweise gleichmäßig beabstandet um die zentrale erste Mischeinrichtung 18 herum verteilt angeordnet sind. Bei einem Ausführungsbeispiel sind z.B. drei dritte Brennstoffdüsen 74 vorgesehen, es können auch zwei, vier, fünf oder mehr sein.

Weiter weist die dritte Mischeinrichtung 22 einen Drallerzeuger 76 auf. Die dritten Brennstoffdüsen 74 sind mit Abstand stromaufwärts des Drallerzeugers 76 angeordnet, so dass zwischen den dritten Brennstoffdüsen 74 und dem Drallerzeuger 76 eine Vormischzone 78 gebildet ist.

Der Drallerzeuger 76 weist eine ringförmige Anordnung 82 von Drallerzeugungsschaufeln 88 auf. Die Anordnung 82 weist einen inneren Tragring 84 und einen äußeren Tragring 86 auf, zwischen denen die einzelnen Drallerzeugungsschaufeln 80 sich in radialer Richtung und schräg zur Strömungsrichtung gerichtet erstrecken.

Der Drallerzeuger 76 ist in radialer Richtung gesehen um die Sperrluft-Erzeugungseinrichtung 24 herum angeordnet.

Vorzugsweise ist der Drallerzeuger 76 Teil der Stauscheibenkonstruktion 132. In dem dargestellten Ausführungsbeispiel ist der Drallerzeuger 76 an dem Ringkörper 52 der Sperrluft-Erzeugungseinrichtung 24 ausgebildet oder außen befestigt. Bei dem dargestellten Ausführungsbeispiel ist der innere Tragring 84 durch die äußere Wandung 56 des Ringkörpers 52 gebildet, wobei der äußere Tragring 86 gleichzeitig eine Leiteinrichtung 88 für Verbrennungsluft für die zweite Mischeinrichtung 20 bildet. In anderen nicht näher dargestellten Ausführungen ist die Leiteinrichtung 88 als gesondertes Element vorgesehen.

Die Leiteinrichtung 88 weist einen sich im Wesentlichen in axialer Richtung erstreckenden Ringbereich 90 und einen sich schräg nach außen erstreckenden Ringbereich 92 am stromabwärts gerichteten Ende auf.

Weiter weist die Mischvorrichtung 10 eine Stützkonstruktion 94 zur Befestigung der Mischeinrichtung 10 in dem Brennerrohr 12 auf. Die Stützkonstruktion 94 weist einen stationären zentralen rohrförmigen Stützkörper 96 auf, der an seinem stromaufwärts gerichteten Ende an der Brennstoffversorgungszufuhr 28 befestigt ist und eine Leitungsverzweigung 98 zum Aufteilen des Brennstoffs auf die Brennstoffversorgungsleitungen 32, 34, 36 aufweist.

Die zentral angeordnete erste Brennstoffversorgungsleitung 32 ist durch ein Rohr gebildet, welches innerhalb des Stützkörpers 96 verschiebbar aufgenommen ist. An der den Tragkörper 42, die erste Brennstoffversorgungsleitung 32, und zumindest die Leitvorrichtung 88 aufweisenden verschiebbaren Zentraleinheit 99 greift eine Stelleinrichtung 100 an, mittels der sich die axiale Lage der Zentraleinheit 99 verändern lässt. In dem dargestellten Ausführungsbeispiel umfasst die verschiebbare Zentraleinheit 99 auch die Stauscheibenkonstruktion 132 mit der Stauscheibe 40, dem Ringkörper 52 für dem Ringkanal 58 und dem Drallerzeuger 76, an dem die Leiteinrichtung 88 angeordnet oder ausgeformt ist.

Das stromaufwärts gerichtete Ende des Stützkörpers 96 ist mittels Befestigungsstreben 102 festlegbar.

An der Leitungsverzweigung 98 ist ein Steuerventil 104 vorgesehen, mit dem sich eine Brennstoffzufuhr zu zumindest einer der Mischeinrichtungen 18, 20, 22, hier z.B. zu der dritten Mischeinrichtung 22, oder zu einem Teil einer der Mischeinrichtungen 20, 22 drosseln oder zuschalten oder abschalten lässt.

Bei der hier dargestellten Ausführungsform steuert das Steuerventil 104 die Brennstoffzufuhr zu der dritten Mischeinrichtung 22. Bei anderen Varianten steuert das Steuerventil 104 die Brennstoffzufuhr zu einer Untergruppe der zweiten Brennstoffdüsen 74, während eine verbleibende Gruppe der zweiten Brennstoffdüsen 74 von dem Steuerventil 104 unbeeinflusst bleibt. Bei anderen Varianten sind mehrere Steuerventile 104 vorgesehen, vorzugsweise derart, dass sie gemeinsam angesteuert werden.

Das Steuerventil 104 weist bei der dargestellten Ausführungsform ein an das stromaufwärts gerichtete Ende der ersten Brennstoffversorgungsleitung 32 befestigtes Stellelement 106 sowie je einen Verschlusskörper 107, hier in Form eines Vorsprungs mit sich verjüngender Spitze, pro zu steuernder Brennstoffversorgungsleitung 36 auf, der sich durch Verschiebung des Stellelements 106 in axialer Richtung in die Eintrittsöffnung 108 der jeweiligen dritten Brennstoffversorgungsleitung 36 hineinbewegen lässt, um den Strömungsquerschnitt der dritten Brennstoffversorgungsleitung 36 zu verringern oder die Eintrittsöffnung 108 ganz zu verschließen und sich bei Verschiebung in umgekehrter Richtung aus der Eintrittsöffnung 108 herausbewegen lässt, um den Strömungsquerschnitt der dritten Brennstoffversorgungsleitung 36 zu vergrößern, bis in der anderen Einstellung die Eintrittsöffnung 108 ganz freigegeben ist.

Die Stelleinrichtung 100 weist eine Schubstange 110 auf, die in nicht dargestellter Weise mit dem Tragkörper 42 verbunden ist, um die zentrale Einheit der Mischvorrichtung axial zu verschieben. Diese axiale Verschiebung bewirkt gleichzeitig die Verstellung des Stellelements 106 des Steuerventils 104. Die Schubstange 110 ist im Betrieb an einen nicht dargestellten Aktuator, beispielsweise einen mit einem Stellmotor betätigten Hebel, angeschlossen, welcher wiederum durch eine nicht dargestellte Brennstoffversorgungssteuerung zum Steuern der Brennstoffversorgungseinrichtung 26 ansteuerbar ist.

Die Fig. 3 bis 5 zeigen den Brennerkopf 14 des Brenners 16, wobei die Mischvorrichtung 10 in dem Brennerrohr 12 des Brennerkopfes 14 untergebracht ist. Der Brenner 16 ist ein Gebläsebrenner mit hier nicht dargestelltem Gebläse, welches für einen Luftstrom von Verbrennungsluft durch das Brennerrohr 12 in axialer Richtung von rechts in Fig. 3 gesehen nach links in Fig. 3 gesehen sorgt. Somit ist das gesamte Brennerrohr 12 im Betrieb durch einen starken axial gerichteten Luftstrom beaufschlagt.

Das Gebläse ist ebenfalls durch eine Steuerung gesteuert, um je nach Last die Stärke des Luftstroms einzustellen. Verjüngungen im Bereich des Luftstromweges dienen als Venturi-Einrichtungen zum lokalen Erhöhen der Strömungsgeschwindigkeit.

Das Brennerrohr 12 ist im Wesentlichen kreiszylinderförmig ausgebildet und weist eine erste Verjüngungsstelle 112 in einem mittleren Bereich und eine zweite Verjüngungsstelle 114 am Brennraum gerichteten Endbereich auf. An den Verjüngungsstellen 112 ist die Wandung 116 des Brennerrohres in stromabwärtiger Richtung gesehen schräg nach innen verlaufend ausgebildet. Weiter ist an dem stromabwärtigen Ende ein nach innen stehender ringförmiger Endflansch 116 ausgebildet, dessen innerer Rand die Brennrohröffnung 118 definiert bzw. bildet. Die Brennraumöffnung 118 ist größer als der Außendurchmesser des brennraumseitigen Endes oder Rands der Leiteinrichtung 88. Somit ist zwischen dem Endflansch 116 und dem Rand der Leiteinrichtung 88 ein äußerer Luftspalt in Form eines Ringspalts 119 gebildet, der zur Abgabe des durch die zweite Mischeinrichtung 20 erzeugten zweiten Brennstoff-Luftgemischs gebildet dient. Die zweiten Brennstoffdüsen 70 münden stromaufwärts dieses Ringspalts 119 nahe der zweiten Verjüngungsstelle, so dass durch die hier herrschende hohe Luftströmung eine gute Vermischung des Brennstoffes aus den zweiten Brennstoffdüsen 70 mit Verbrennungsluft gegeben ist.

Durch die hier gezeigte Konstruktion der Mischvorrichtung 10 wird im Bereich der Brennraumöffnung 118 die Verbrennungsluft aufgeteilt, wobei in einem zentralen Bereich Verbrennungsluft durch die Stauscheibe 40 gestaut wird und durch die zentrale Öffnung 48, durch Schlitze zwischen den Schaufeln 46 und durch einen inneren Ringspalt zwischen dem Ringflansch 44 und dem Ringkörper 52 fließt. Durch die Schaufeln 46 wird dieser Luftstrom verdrallt. Diesem Teil der Verbrennungsluft wird vorzugsweise gasförmiger Brennstoff durch die wenigstens eine erste Brennstoffdüse 38 zugegeben, so dass sich in einem zentralen Bereich, der in radialer Richtung gesehen durch den Innenraum des Ringkörpers 52 definiert wird, eine Primärflamme ausbildet, so dass dieser Bereich als Primärflammenzone 120 bezeichnet wird. Zum Betriebsstart des Brenners erfolgt an dieser Primärflammenzone 120 die Zündung mit Hilfe der Zündvorrichtung 37.

Durch die zweite Mischeinrichtung 20 wird über die zweiten Brennstoffdüsen 70 Brennstoff in einem äußeren Ringbereich des Verbrennungsluftstromes zugemischt, so dass das so entstehende zweite Brennstoff-Luftgemisch durch den äußeren Ringspalt 119 zwischen dem Endflansch 116 und der Leiteinrichtung 88 hindurchtritt, um in einer Sekundärflammenzone 122, die sich außenseitig ringförmig um die Primärflammenzone 120 erstreckt, eine Sekundärflamme zu erzeugen. Die Zündung der Sekundärflamme erfolgt über die Primärflamme. Hierzu ist in einem Teillastbereich die Stauscheibenkonstruktion 132 weiter in den Brennraum verschoben, so dass sich die Primärflammenzone weiter in den Brennraum hinein erstreckt und die Primärflamme für eine sichere Stützung der Sekundärflamme sorgt.

Insbesondere in einem Vollastbereich wird durch die dritte Mischeinrichtung 22 Brennstoff durch die dritten Brennstoffdüsen 74 in der Vormischzone 78 mit der sich dort befindlichen Verbrennungsluft vorgemischt, um ein drittes Brennstoff-Luftgemisch zu erzeugen, welches durch den Drallerzeuger 76 verdrallt wird und im verdrallten Zustand in eine Drallflammenzone 124 abgegeben wird, um hier eine Vormisch-Drallflamme zu erzeugen.

Durch die Sperrluft-Erzeugungseinrichtung wird Sperrluft in eine Sperrluftzone 126 abgegeben, die ringförmig die Primärflammenzone 120 umgibt und zwischen der Primärflammenzone 120 und der Drallflammenzone 124 angeordnet ist.

Wie aus Fig. 3 ersichtlich, bilden sich so im Betrieb an dem Brennraum zugewandten Ende des Brennerkopfes 14 mehrere unterschiedliche Zonen wie folgt aus:
In einem zentralen Bereich wird eine stauscheibengestützte Primärflamme in einer zentralen Primärflammenzone 120 gebildet; diese wird durch eine ringförmige Sperrluft in der Sperrluftzone 126 geschützt und gestützt, welche durch eine Drallflammenzone 124 umgeben ist, in der sich eine Vormisch-Drallflamme ausbildet. Um die Drallflammenzone 124 herum ist außenseitig eine Sekundärflammenzone 122 ausgebildet, in der eine Sekundärflamme gebildet wird.

Durch die Vormisch-Drallflamme lässt sich bei hohen Brennerlasten ein günstigeres Mischverhältnis von Brennstoff zu Luft erreichen; wobei die Sekundärflammenzone 122 gleichzeitig für eine brennrauminterne Abgaszirkulation sorgt.

Als zusätzliche Maßnahme kann eine interne Abgaszirkulation vorgesehen sein. Hierzu kann Abgas aus dem Brennraum der Luftzufuhr des Brenners zugemischt werden, so dass sich bereits in dem durch das Gebläse erzeugten Luftstrom in dem Brennerrohr ein Abgasanteil befindet.

Durch die Maßnahmen der Flammenstützung, insbesondere die Sperrluft sowie die Vormisch-Drallflamme, lässt sich eine größere Flammenstabilität erreichen, so dass ein höherer Anteil an Abgas zugemischt werden kann und somit die Flammentemperatur gesenkt werden kann.

Die Fig. 4 und 6 zeigen eine Einstellung des Brennerkopfes 14 sowie der Mischvorrichtung 10 für einen Teillastbetrieb, während die Fig. 5 und 7 eine Einstellung für einen Volllastbetrieb zeigen.

Für einen Teillastbetrieb wird über die Brennstoffversorgungssteuerung die Stelleinrichtung 100 derart betätigt, dass sich die verschiebbare zentrale Einheit 99 mit dem Tragkörper 42, dem Stauscheiben-Ringkörper 64 und dem Drallerzeuger 76 stromabwärts bewegt. In der gezeigten Endstellung ist so der äußere Ringspalt 119 zwischen der Leiteinrichtung 88 und dem Endflansch 116 verkleinert, und die Brennstoffzufuhr erfolgt nur über die erste Mischeinrichtung und die zweite Mischeinrichtung 18, 20.

Weiter sind der Ringkörper 52 und die Stauscheibe 40 weiter in den Brennraum verlagert.

Bei der in den Fig. 5 und 7 gezeigten Volllaststellung ist dagegen die Brennstoffzufuhr auch zu der dritten Mischeinrichtung 22 geöffnet und der Ringspalt 119 für die zweite Mischeinrichtung 20 vergrößert. Außerdem sind der Ringkörper 52 und die Stauscheibe 40 mehr innerhalb des Brennerrohres 12 angeordnet.

Bei der Brennstoffversorgungszufuhr 28 zweigen von einem Mischgehäuse 128 der Gaszuleitung 30 als erste Brennstoffversorgungsleitung 32 eine Leitung für Primärgas, als zweite Brennstoffversorgungsleitung 34 eine Leitung für Sekundärgas und als dritte Brennstoffversorgungsleitung 36 eine Leitung für Drallgas ab, wobei die Menge des Drallgases über eine Drallgassteuerung steuerbar ist. Diese lässt sich über ein Antriebsgestänge steuern.

In Volllast können z.B. Brennstoffmengen von Drallgas zu Sekundärgas zwischen 40:60 und 60:40 vorgesehen sein; beispielswiese ist etwa ein Mengenverhältnis von 50:50 vorgesehen.

Ein großer Vorteil der hier gezeigten Mischvorrichtung sowie des damit durchführbaren Verbrennungsverfahrens unter Verbrennung von unterschiedlichen Zonen liegt in einer Vergrößerung der Stabilität. Damit kann man höhere Mengen an Abgas rückführen. Somit lässt sich eine geringere Flammentemperatur auch bei hohen Leistungen erzielen.

In der Primärflamme werden vorzugsweise maximal 10% der Brennerleistung erzeugt bzw. maximal 10% des Brennstoffes verbrannt; 90% werden als Sekundärgas oder als Sekundärgas und Drallgas zugeleitet.

Bei Volllast wird die Stauscheibenkonstruktion in den Brennerkopf 14 hinein verfahren, um einen größeren Luftdurchlass zu ermöglichen. Damit kann gleichzeitig eine Veränderung des Brennstoffmengenverhältnisses zwischen Drallgas und Sekundärgas vorgenommen werden; vorzugsweise wird in einem Teillastbetrieb die Zuführung von Drallgas zu der verdrallten Luft ganz unterbunden. Somit können die Brennstoffversorgungen zu den unterschiedlichen Mischvorrichtungen 18, 20, 22 oder Bereichen davon als Leistungsstufen des Brenners 16 genutzt werden, die je nach Lastanforderung zugeschaltet oder abgeschaltet werden können.

In Volllast können z.B. 40-70 %, vorzugsweise 50%, des Brennstoffes in der Sekundärflamme, 30 bis 60 %, vorzugsweise 45% in der Vormisch-Drallgasflamme und 1 bis 10 %, vorzugsweise 5% in der Primärflamme verbrannt werden. Die entsprechende Brennstoffverteilung lässt sich durch relative Dimensionierung von Strömungsquerschnitten der Brennstoffversorgungsleitungen 32, 34, 36 erreichen sowie durch Aufbau von unterschiedlichen Unterdruckzonen an den unterschiedlichen Brennstoffdüsen 38, 70, 74 durch entsprechende Strömungsleitmaßnahmen und/oder Dimensionierung des Strömungswiderstands der unterschiedlichen Bereiche der Stauscheibenkonstruktion erreichen.

Wenngleich hier als bevorzugte Ausführungsbeispiele Gasbrenner zum Verbrennen von gasförmigen Brennstoffen, wie insbesondere Erdgas, beschrieben worden sind, so ist die hier gezeigte Konstruktion auch auf andere Brennerarten, insbesondere auf Kombinationsbrenner zum Verbrennen von gasförmigen und flüssigen Brennstoffen anwendbar.

Für nähere Einzelheiten zu dem möglichen Aufbau des Brenners wird ausdrücklich auf die vorerwähnten Literaturstellen D1, D2, D3 und D4 verwiesen. Zusätzlich ist bei einer besonderen Ausführung eine Abgasrückführungsleitung vorgesehen, die einerseits an den Brennraum und andererseits eine Luftansaugung für die Verbrennungsluft anzuschließen ist, um dem Verbrennungsluftstrom Abgas aus dem Brennraum zuzumischen.

### Bezugszeichenliste:

- 10: Mischvorrichtung
- 12: Brennerrohr
- 14: Brennerkopf
- 16: Brenner
- 18: erste Mischeinrichtung
- 20: zweite Mischeinrichtung
- 22: dritte Mischeinrichtung
- 24: Sperrluft-Erzeugungseinrichtung
- 26: Brennstoffversorgungseinrichtung
- 28: Brennstoffversorgungszufuhr
- 30: Gaszuleitung
- 32: erste Brennstoffversorgungsleitung
- 34: zweite Brennstoffversorgungsleitung
- 36: dritte Brennstoffversorgungsleitung
- 37: Zündvorrichtung
- 38: erste Brennstoffdüse
- 39: Brennstoffdüseneinheit
- 40: Stauscheibe
- 42: Tragkörper
- 44: Ringflansch
- 45: Scheibenbereich
- 46: Schaufel
- 48: zentrale Öffnung
- 50: Öffnung in Schaufel
- 52: Ringkörper
- 54: innere Wandung
- 56: äußere Wandung
- 58: Ringkanal
- 60: verjüngender Bereich
- 62: Mündungsbereich
- 64: Stauscheiben-Ringkörper
- 66: Strebe
- 68: Brennstoffdüseneinheit
- 70: zweite Brennstoffdüse
- 72: Gabelung
- 74: dritte Brennstoffdüsen
- 76: Drallerzeuger
- 78: Vormischzone
- 80: Drallschaufel
- 82: Drallschaufelanordnung
- 84: innerer Tragring
- 86: äußerer Tragring
- 88: Leiteinrichtung
- 90: axial erstreckender Ringbereich
- 92: schräg nach außen gerichteter Ringbereich
- 94: Stützkonstruktion
- 96: Stützkörper
- 98: Leitungsverzweigung
- 99: verschiebbare Zentraleinheit
- 100: Stelleinrichtung
- 102: Befestigungsstrebe
- 104: Steuerventil
- 106: Stellelement
- 107: Verschlusskörper
- 108: Eintrittsöffnung
- 110: Schubstange
- 112: erste Verjüngungsstelle
- 114: zweite Verjüngungsstelle
- 116: Endflansch
- 118: Brennraumöffnung
- 119: Ringspalt
- 120: Primärflammenzone
- 122: Sekundärflammenzone
- 124: Drallflammenzone
- 126: Sperrluftzone
- 128: Mischgehäuse
- 130: Drallgassteuerung
- 132: Stauscheibenkonstruktion

## Patentansprüche

1. Mischvorrichtung (10) für einen Brenner (16) mit reduzierter NOx-Erzeugung, umfassend:
eine zentral angeordnete erste Mischeinrichtung (18) zur Erzeugung eines ersten Brennstoff-Luftgemischs für eine Primärflammenzone (120), wobei die erste Mischeinrichtung (18) wenigstens eine erste Brennstoffdüse (38) und eine Stauscheibe (40) aufweist,
eine zweite Mischeinrichtung (20) zur Erzeugung eines zweiten Brennstoff-Luftgemischs für eine Sekundärflammenzone (122), die die Primärflammenzone (120) umgibt, wobei die zweite Mischeinrichtung (20) mehrere zweite Brennstoffdüsen (70) aufweist,
**gekennzeichnet durch**
eine Sperrluft-Erzeugungseinrichtung (24) zum Erzeugen eines Sperrluftstroms in einer Sperrluftzone (126), die die stromabwärts der Stauscheibe (40) angeordnete Primärflammenzone (120) der ersten Mischeinrichtung (18) umgibt,
wobei die zweite Mischeinrichtung (20) zur Abgabe des zweiten Brennstoff-Luftgemischs in die Sekundärflammenzone (122), die die Sperrluftzone (126) umgibt, ausgebildet ist,
und durch eine dritte Mischeinrichtung (22) zum Vormischen und Verdrallen eines dritten Brennstoff-Luftgemischs und zur Abgabe des vorgemischten und
verdrallten dritten Brennstoff-Luftgemisches in eine Drallflammenzone (124), die zwischen der Sperrluftzone (126) und der Sekundärflammenzone (122) angeordnet ist.

2. Mischvorrichtung nach Anspruch 1,
**dadurch gekennzeichnet,**
**dass** die dritte Mischeinrichtung, insbesondere radial, zwischen der Sperrluft-Erzeugungseinrichtung (24) und der zweiten Mischeinrichtung (20) angeordnet ist und einen Drallerzeuger (76) sowie wenigstens eine dritte Brennstoffdüse (74) aufweist, die stromaufwärts des Drallerzeugers (76) in einer Vormischzone (78) angeordnet ist, durch die ein Luftstrom zu dem Drallerzeuger (76) fließt, um Brennstoff aus der dritten Brennstoffdüse (74) vor der Drallerzeugung mit dem Luftstrom vorzumischen.

3. Mischvorrichtung nach Anspruch 2,
**dadurch gekennzeichnet,**
**dass** eine Stauscheibenkonstruktion (132) vorgesehen ist, die von einem Zentrum der Mischvorrichtung (10) nach außen gesehen in dieser Reihenfolge
3.1 die Stauscheibe (40) mit wenigstens einer Öffnung (50) für die erste Brennstoffdüse (38),
3.2 einen Sperrluftkanal zum Erzeugen des Sperrluftstroms, vorzugsweise versehen mit wenigstens einer ersten Trennwand (54) zum Trennen des Sperrluftstroms gegenüber der Primärflammenzone und/oder einer zweiten Trennwand (56) zum Trennen des Sperrluftstroms gegenüber dem Ausgang des Drallerzeugers;
3.3 den Drallerzeuger (76) und
3.4 eine Leiteinrichtung (88) zur Begrenzung eines äußeren Luftspalts (119) für die zweite Mischeinrichtung (20),
aufweist.

4. Mischvorrichtung nach einem der voranstehenden Ansprüche,
**dadurch gekennzeichnet,**
**dass** die Stauscheibe (40) zur Erzeugung eines Dralls in der Primärflammenzone (120) ausgebildet ist.

5. Mischvorrichtung (10) nach Anspruch 3,
**dadurch gekennzeichnet,**
**dass** eine Stelleinrichtung (100) zum Vergrößern oder Verkleinern des Luftspalts (119) vorgesehen ist, wobei die Stelleinrichtung (100) dazu ausgebildet ist, die Größe des Luftspalts (119) abhängig von einem Lastbetriebszustand zu verändern.

6. Mischvorrichtung nach Anspruch 5,
**dadurch gekennzeichnet,**
**dass** die Stelleinrichtung dazu ausgebildet ist, die Größe des Luftspalts zu verändern durch Verändern der axialen Lage zumindest eines Teils der ersten Mischeinrichtung (18) und/oder der Sperrluft-Erzeugungseinrichtung (24) und/oder des Drallerzeugers (76) und/oder einer Luftleiteinrichtung (88)

7. Mischvorrichtung (10) nach einem der voranstehenden Ansprüche, **gekennzeichnet durch**
eine Brennstoffversorgungseinrichtung (26) zum Versorgen der ersten, zweiten und dritten Mischeinrichtung (18, 20, 22) mit Brennstoff, wobei die Brennstoffversorgungseinrichtung (26) derart ausgebildet ist, dass das Verhältnis der zu der zweiten und dritten Mischeinrichtung (20, 22) strömenden Brennstoffmengen veränderbar ist.

8. Mischvorrichtung (10) nach Anspruch 7,
**gekennzeichnet durch** wenigstens eines mehrere oder alle der folgenden Merkmale:
8.1 dass eine Brennstoffversorgungssteuerung zum Steuern der Brennstoffversorgungseinrichtung (26) vorgesehen ist, wobei die Brennstoffversorgungssteuerung derart ausgebildet ist, dass eine Brennstoffzufuhr (28) zu der dritten Mischeinrichtung (22) in einem Teillastbetrieb gedrosselt oder geschlossen ist und in einem Volllastbetrieb geöffnet ist;
8.2 dass die Brennstoffversorgungseinrichtung (26) ein Steuerventil (104) zum Verändern eines Strömungsquerschnitts einer Brennstoffversorgungsleitung (36) der wenigstens einen dritten Brennstoffdüse (74) aufweist; und/oder
8.3 dass ein Stellelement (106) des Steuerventils (104) mit der Stelleinrichtung (100) zur gemeinsamen Bewegung gekoppelt ist.

9. Mischvorrichtung (10) nach einem der voranstehenden Ansprüche,
**dadurch gekennzeichnet,**
**dass** die Sperrluft-Erzeugungseinrichtung (24) einen Ringkörper (52) mit einem Ringkanal (58) für die Sperrluft aufweist.

10. Mischvorrichtung (10) nach Anspruch 9,
**gekennzeichnet durch** wenigstens eines, mehrere oder alle der folgenden Merkmale:
10.1 dass der Ringkanal (58) an einem Stauscheiben-Ringkörper (64) ausgebildet ist, der die Stauscheibe (40) und den Ringkörper (52) bildet;
10.2 dass der Drallerzeuger (76) eine um den Ringkanal (58) herum angeordnete ringförmigen Anordnung (82) von Drallerzeugungsschaufeln (80) aufweist; und/oder
10.3 dass die Anordnung (82) von Drallerzeugungsschaufeln (80) an dem Ringkörper (52) ausgebildet ist.

11. Brennerkopf (14) für einen Brenner (16) mit reduzierter NOx-Erzeugung, umfassend ein Brennerrohr (12) und eine in dem Brennerrohr (12) angeordnete Mischvorrichtung (10) nach einem der voranstehenden Ansprüche.

12. Brennerkopf (14) nach Anspruch 11, mit einer Mischvorrichtung nach Anspruch 3 oder 5 oder 6 oder 7 bis 9, soweit auf Anspruch 3 oder 5 oder 6 rückbezogen,
wobei der äußere Luftspalt (119) zum Abgeben des zweiten Brennstoff-Luftgemisches der zweiten Mischeinrichtung (20) außenseitig durch einen Bereich des Brennerrohres (12) begrenzt ist.

13. Brenner (16) mit einer Mischvorrichtung (10) nach einem der Ansprüche 1 bis 10 und/oder einem Brennerkopf (14) nach Anspruch 11 oder 12.

14. Verfahren zur Verbrennung eines Brennstoffes mit reduzierter NOx-Erzeugung, umfassend:
Erzeugen einer zentralen Primärflamme in einer zentralen Primärflammenzone (120) mittels einer ersten Brennstoffdüse (38) und einer der ersten Brennstoffdüse (38) zugeordneten Stauscheibe (40);
Erzeugen einer Sekundärflamme in einer äußeren Sekundärflammenzone (122), die die Primärflammenzone (120) umgibt,
Erzeugen eines Sperrluftstroms, der die Primärflammenzone (120) umgibt, zwischen der Primärflammenzone (120) und der Sekundärflammenzone (122), und
Vormischen von Brennstoff und Luft in einer Vormischzone (78), Verdrallen des vorgemischten Brennstoff-Luftgemisches und Abgabe des verdrallten vorgemischten Brennstoff-Luftgemisches in eine Drallluftzone, die zwischen dem die Primärflammenzone (120) umgebenden Sperrluftstrom und der Sekundärflammenzone (122) angeordnet ist.

15. Verfahren nach Anspruch 14,
durchgeführt mit einer Mischvorrichtung (10) nach einem der Ansprüche 1 bis 10 oder einem Brennerkopf (14) nach Anspruch 11 oder 12 oder einem Brenner (16) nach Anspruch 13.

## Claims

1. Mixing device (10) for a burner (16) with reduced production of NOx, the device comprising:
a centrally arranged first mixing device (18) for producing a first fuel-air mixture for a primary flame zone (120), the first mixing device (18) at least comprising a first fuel nozzle (38) and a baffle plate (40),
a second mixing device (20) for producing a second fuel-air mixture for a secondary flame zone (122) which surrounds said primary flame zone (120), the second mixing device (20) having several second fuel nozzles (70),
**characterized by**
a sealing air production device (24) for producing a sealing air flow in a sealing air zone (126) which surrounds the primary flame zone (120) of the first mixing device (18) arranged downstream of the baffle plate (40), wherein the second mixing device (20) is designed for delivery of the second fuel-air mixture to the secondary flame zone (122) which surrounds the sealing air zone (126),
and a third mixing device (22) for pre-mixing and swirling a third fuel-air mixture and for delivery of the pre-mixed and swirled third fuel-air mixture to a swirling flame zone (124) arranged between the sealing air zone (126) and the secondary flame zone (122).

2. Mixing device according to claim 1,
**characterized in that**
the third mixing device is arranged in particular radially between the sealing air production device (24) and the second mixing device (20) and includes a swirl generator (76) and at least a third fuel nozzle (74) arranged upstream of the swirl generator (76) in a pre-mixing zone (78) through which an air flow passes to the swirl generator (76) to pre-mix fuel from the third fuel nozzle (74) with the air flow before swirl generation.

3. Mixing device according to claim 2,
**characterized in that**
a baffle plate structure (132) is provided which, seen from a center of the mixing device to the outside, comprises in this order:
3.1 the baffle plate (40) with at least one opening (50) for the first fuel nozzle (38),
3.2 a sealing air passage for producing the sealing air flow, preferably provided with at least a first partition wall (54) for separating the sealing air flow from the primary flame zone, and/or a second partition wall (56) for separating the sealing air flow from the exit of the swirl generator;
3.3 the swirl generator (76) and
3.4 and a guiding device (88) for limiting an external air gap (119) for the second mixing device (20).

4. Mixing device according to any of the preceding claims,
**characterized in that**
the baffle plate (40) for generating a swirl is formed in the primary flame zone (120).

5. Mixing device (10) according to claim 3,
**characterized in that**
an adjustment device (100) for increasing or reducing the air gap (119) is provided, said adjustment device (100) being designed for changing the size of the air gap (119) depending on a load operating condition.

6. Mixing device according to claim 5,
**characterized in that**
the adjustment device is designed to change the size of the air gap by changing the axial position of at least a part of the first mixing device (18) and/or the sealing air production device (24) and/or the swirl generator (76) and/or an air guiding device (88).

7. Mixing device (10) according to any of the preceding claims,
**characterized by**
a fuel supply device (26) for supplying the first, second, and third mixing device (18, 20, 22) with fuel, wherein the fuel supply device (26) is designed in such a way that the ratio of the amount of fuel flowing to the second and to the third mixing device (20, 22) is variable.

8. Mixing device (10) according to claim 7,
**characterized by** at least one, several or all of the following features:
8.1 that a fuel supply control for controlling the fuel supply device (26) is provided, wherein the fuel supply control is designed in such a way that a fuel supply (28) to the third mixing device (22) is restricted or closed during partial load operation and is open during full load operation;
8.2 that the fuel supply device (26) has a control valve (104) to vary a flow area of a fuel supply line (36) of said at least one third fuel nozzle (74); and/or
8.3 that an adjusting element (106) of the control valve (104) is coupled to the adjustment device (100) for joint movement.

9. Mixing device (10) according to any of the preceding claims,
**characterized in that**
the sealing air production device (24) includes an annular body (52) having an annular channel (58) for the sealing air.

10. Mixing device (10) according to claim 9,
**characterized by** at least one, several or all of the following features:
10.1 that the annular channel (58) is formed on a baffle plate annular body (64) which forms the baffle plate (40) and the annular body (52);
10.2 that the swirl generator (76) has an annular arrangement (82) of swirl generating blades (80) disposed around the annular channel (58); and/or
10.3 that the arrangement (82) of swirl generating blades (80) is formed on the annular body (52.).

11. Burner head (14) for a burner (16) with reduced production of NOx, the burner head comprising a burner pipe (12) and a mixing device (10) according to any of the preceding claims arranged in the burner pipe (12).

12. Burner head (14) according to claim 11, with a mixing device according to claim 3 or 5 or 6 or 7 to 9, as far as dependent on claim 3 or 5 or 6, wherein the external air gap (119) for delivery of the second fuel-air mixture of the second mixing device (20) is limited on the outside by a section of the burner pipe (12).

13. Burner (16) with a mixing device (10) according to any of claim 1 to 10 and/or a burner head (14) according to claim 11 or 12.

14. Method for burning a fuel with reduced production of NOx, the method comprising:
producing a central primary flame in a central primary flame zone (120) by means of a first fuel nozzle (38) and a baffle plate (40) assigned to the first fuel nozzle (38);
producing a secondary flame in an outer secondary flame zone (122) which surrounds the primary flame zone (120);
producing a sealing air flow surrounding the primary flame zone (120) between the primary flame zone (120) and the secondary flame zone (122); and
pre-mixing fuel and air in a pre-mixing zone (78), swirling the pre-mixed fuel-air mixture and delivery of the swirled fuel-air mixture to a swirl air zone arranged between the sealing air flow surrounding the primary flame zone (120) and the secondary flame zone (122).

15. Method according to claim 14,
performed using a mixing device (10) according to any of claims 1 to 10 or a burner head (14) according to claim 11 or 12 or a burner according to claim 13.

## Revendications

1. Dispositif de mélange (10) pour un brûleur (16) à production réduite de NOx, le dispositif comprenant:
un premier dispositif de mélange (18) disposé au centre pour produire un premier mélange air-carburant pour une zone de flamme primaire (120), le premier dispositif de mélange (18) comprenant au moins une première buse de carburant (38) et un déflecteur (40),
un deuxième dispositif de mélange (20) pour produire un deuxième mélange air-carburant pour une zone de flamme secondaire (122) qui entoure ladite zone de flamme primaire (120), le deuxième dispositif de mélange (20) ayant plusieurs deuxièmes buses de carburant (70),
**caractérisé par**
un dispositif de production d'air de barrage (24) pour produire un courant d'air de barrage dans une zone d'air de barrage (126) qui entoure la zone de flamme primaire (120) du premier dispositif de mélange (18) disposé en aval du déflecteur (40), le deuxième dispositif de mélange (20) étant conçu pour l'amenée du deuxième mélange air-carburant à la zone de flamme secondaire (122) qui entoure la zone d'air de barrage (126),
et un troisième dispositif de mélange (22) pour pré-mélanger et faire tourbillonner un troisième mélange air-carburant et pour délivrer le troisième mélange air-carburant pré-mélangé et tourbillonné à une zone de flamme tourbillonnante (124) disposée entre la zone d'air de barrage (126) et la zone de flamme secondaire (122).

2. Dispositif de mélange selon la revendication 1,
**caractérisé en ce que**
le troisième dispositif de mélange est disposé en particulier radialement entre le dispositif de production d'air de barrage (24) et le deuxième dispositif de mélange (20) et comprend un générateur de tourbillon (76) et au moins une troisième buse de combustible (74) disposée en amont du générateur de tourbillon (76) dans une zone de pré-mélange (78), à travers laquelle un flux d'air passe vers le générateur de tourbillon (76) pour pré-mélanger le carburant provenant de la troisième buse de combustible (74) avec le flux d'air avant la génération du tourbillon.

3. Dispositif de mélange selon la revendication 2,
**caractérisé en ce que**
une structure de déflecteur (132) est prévue qui, vue du centre du dispositif de mélange vers l'extérieur, comprend dans cet ordre:
3.1 le déflecteur (40) avec au moins une ouverture (50) pour la première buse de carburant (38),
3.2 un passage d'air de barrage pour produire le flux d'air de barrage, de préférence muni d'au moins une première paroi de séparation (54) pour séparer le flux d'air de barrage de la zone de flamme primaire, et/ou une deuxième paroi de séparation (56) pour séparer le flux d'air de barrage de la sortie du générateur de tourbillons;
3.3 le générateur de tourbillons (76) et
3.4 et un dispositif de guidage (88) pour limiter une fente d'air externe (119) pour le deuxième dispositif de mélange (20).

4. Dispositif de mélange selon l'une des revendications précédentes,
**caractérisé en ce que**
le déflecteur (40) destiné à générer un tourbillon est formé dans la zone de flamme primaire (120).

5. Dispositif de mélange (10) selon la revendication 3,
**caractérisé en ce que**
un dispositif de réglage (100) pour augmenter ou réduire la fente d'air (119) est prévu, ledit dispositif de réglage (100) étant conçu pour modifier la taille de la fente d'air (119) en fonction d'une condition de fonctionnement sous charge.

6. Dispositif de mélange selon la revendication 5,
**caractérisé en ce que**
le dispositif de réglage est conçu pour modifier la taille de la fente d'air en changeant la position axiale d'au moins une partie du premier dispositif de mélange (18) et/ou du dispositif de production d'air de barrage (24) et/ou du générateur de tourbillons (76) et/ou d'un dispositif de guidage d'air (88).

7. Dispositif de mélange (10) selon l'une des revendications précédentes,
**caractérisé par**
un dispositif d'alimentation en carburant (26) pour alimenter en carburant les premier, deuxième et troisième dispositifs de mélange (18, 20, 22), le dispositif d'alimentation en carburant (26) étant conçu de telle manière que le rapport entre la quantité de carburant s'écoulant vers les deuxième et troisième dispositifs de mélange (20, 22) est variable.

8. Dispositif de mélange (10) selon la revendication 7,
**caractérisé par** au moins une, plusieurs ou toutes les caractéristiques suivantes:
8.1 qu'il est prévu une commande d'alimentation en carburant pour commander le dispositif d'alimentation en carburant (26), la commande d'alimentation en carburant étant conçue de telle sorte qu'une alimentation en carburant (28) du troisième dispositif de mélange (22) est limitée ou fermée en cas de fonctionnement à charge partielle et ouverte en cas de fonctionnement à pleine charge;
8.2 que le dispositif d'alimentation en carburant (26) comporte une vanne de commande (104) pour faire varier une section de débit d'une conduite d'alimentation en carburant (36) dudit au moins un troisième buse de carburant (74); et/ou
8.3 qu'un élément de réglage (106) de la vanne de commande (104) est couplé au dispositif de réglage (100) pour le mouvement commun.

9. Dispositif de mélange (10) selon l'une des revendications précédentes,
**caractérisé en ce que**
le dispositif de production d'air de barrage (24) comprend un corps annulaire (52) ayant un canal annulaire (58) pour l'air de barrage.

10. Dispositif de mélange (10) selon la revendication 8,
**caractérisé par** au moins une, plusieurs ou toutes les caractéristiques suivantes:
10.1 que le canal annulaire (58) est formé sur un corps annulaire de déflecteur (64) qui forme le déflecteur (40) et le corps annulaire (52);
10.2 que le générateur de tourbillon (76) comporte un agencement annulaire (82) de pales (80) génératrices de tourbillon disposées autour du canal annulaire (58); et/ou
10.3 que l'agencement (82) des pales génératrices de tourbillons (80) est formé sur le corps annulaire (52).

11. Tête de brûleur (14) pour un brûleur (16) à production réduite de NOx, la tête de brûleur comprenant un tube de brûleur (12) et un dispositif de mélange (10) selon l'une des revendications précédentes disposé dans le tube de brûleur (12).

12. Tête de brûleur (14) selon la revendication 11, avec un dispositif de mélange selon la revendication 3 ou 5 ou 6 ou 7 à 9, dans la mesure où elle dépend de la revendication 3 ou 5 ou 6,
la fente d'air extérieur (119) pour délivrer le deuxième mélange air-carburant du deuxième dispositif de mélange (20) étant limité à l'extérieur par une section du tube de brûleur (12).

13. Brûleur (16) avec un dispositif de mélange (10) selon l'une des revendications 1 à 10 et/ou une tête de brûleur (14) selon la revendication 11 ou 12.

14. Procédé pour la combustion d'un carburant à production réduite de NOx, le procédé comprenant:
la production d'une flamme primaire centrale dans une zone de flamme primaire centrale (120) au moyen d'une première buse de carburant (38) et d'un déflecteur (40) affecté à la première buse de carburant (38);
la production d'une flamme secondaire dans une zone de flamme secondaire extérieure (122) qui entoure la zone de flamme primaire (120); la production d'un flux d'air de barrage entourant la zone de flamme primaire (120) entre la zone de flamme primaire (120) et la zone de flamme secondaire (122); et
le pré-mélange du carburant et de l'air dans une zone de pré-mélange (78), la mise en tourbillon du mélange carburant-air pré-mélangé et la délivrance du mélange carburant-air tourbillonné à une zone de tourbillonnement de l'air disposée entre le flux d'air de barrage entourant la zone de flamme primaire (120) et la zone de flamme secondaire (122).

15. Procédé selon la revendication 14,
mis en oeuvre à l'aide d'un dispositif de mélange (10) selon l'une des revendications 1 à 10 ou d'une tête de brûleur (14) selon la revendication 11 ou 12 ou d'un brûleur selon la revendication 13.
